# EUROPÄISCHE PATENTSCHRIFT

(11) **EP 1 719 914 B1**
(45) Veröffentlichungstag und Bekanntmachung des Hinweises auf die Patenterteilung: **27.10.2010**
(21) Anmeldenummer: 06015105.7
(22) Anmeldetag: 03.04.2001
(51) Int. Cl.: F04D 13/02, F04D 29/04, F04D 13/06

(54) **Kreiselpumpe mit Magnetkupplung**
Centrifugal pump with magnetic coupling
Pompe centrifuge à accouplement magnétique

(30) Priorität: 22.05.2000 DE 10024953
(43) Veröffentlichungstag der Anmeldung: 08.11.2006
(62) Teilanmeldung aus: 01108334.2
(73) Patentinhaber: ITT Manufacturing Enterprises, Inc., Wilmington, Delaware 19801 (US)
(72) Erfinder: Rennett, Ulrich, 41366 Schwalmtal (DE); Sett, Manfred, 47906 Kempen (DE); Mersch, Alfred, 47198 Duisburg (DE)
(74) Vertreter: COHAUSZ DAWIDOWICZ HANNIG & SOZIEN

(56) Entgegenhaltungen:
- EP-A- 0 308 372
- CH-A- 473 986
- DE-A1- 2 639 540
- US-A- 4 812 108
- US-A- 5 160 246
- US-A- 5 184 945

## Beschreibung

Die Erfindung betrifft eine Kreiselpumpe mit einer zwischen einer Pumpenwelle und einer Antriebswelle angeordneten Magnetkupplung und mit einem Spalttopf im Magnetspalt zwischen dem inneren Magnetrotor der Pumpe und dem äußeren Magnetrotor der Antriebswelle, wobei die Pumpenwelle auf der dem Pumpenlaufrad abgewandten Seite Befestigungsmittel für den inneren Magnetrotor besitzt.

Ein üblicher magnetischer Pumpenantrieb ist aus der DE 37 15 484 bekannt. Darüber hinaus ist es aus der EP 0 398 175 bekannt, zwischen Stator und Rotor einen geringen Teil des Fördermediums zur Kühlung zu führen.

Auch sind Magnetkupplungsrotoren mit radialen Rückschaufeln bekannt. Die Schaufeln dienen der Generierung eines Spül- bzw. Kühlmediumstromes. Diese radialen Schaufeln sind stirnseitig am Magnetkupplungsrotor angeordnet und erzeugen einen Förderstrom in radialer Richtung, indem das Medium durch Fliehkraft zum Außendurchmesser des Rotors hin beschleunigt und durch den Spalt zwischen Rotorumfang und Spalttopf gefördert wird. Diese Förderrichtung zum Außendurchmesser hin ist konträr zu der erforderlichen Fließrichtung, um den Spülmediumstrom unmittelbar in die im Zentrum des Rotors positionierte Rotorlagerung einleiten zu können.

Radiale Schaufeln erzeugen im allgemeinen nur kleinere Massenströme bei höheren Drücken, so dass nur recht geringe Mengen Spül- bzw. Kühlmedium zur Verfügung stehen und die Förderung infolge Kavitation unterbrochen werden kann. Bei Vergrößerung der radialen Schaufeln wird zwar mehr Medium gefördert, aber die Kavitationsneigung nimmt auch zu. Darüber hinaus bedingen größere Radialschaufeln auch eine höhere hydraulische Leistung, die als Kupplungsverlustleistung einzustufen und daher unerwünscht ist.

Aus der Druckschrift US 4812108 die die Gattungsmerkmale des Anspruchs 1 offenbart, ist es bekannt, einen Kanal schraubenförmig auszuführen, der an der Außenseite der Welle in einem der Lagerteile entlang läuft, um Flüssigkeit zu fördern. Bei dieser bekannten Konstruktion ist auf Grund des breiten Spaltes eine effektive Förderung begrenzt, so dass nur eine geringe Kühl- und Spülleistung erreicht wird. Eine ähnliche Konstruktion ist auch aus der US 5160246 bekannt, wobei hier ein äußeres Lager nicht vorhanden ist und damit nur ein sehr enger Bereich einer Kühlung erzielt wird.

Aufgabe der Erfindung ist es eine Kreiselpumpe der eingangs genannten Art so zu verbessern, dass bei geringem hydraulischen Leistungsverlust eine hohe Spül-, Kühl- und Schmierleistung, eine hohe Auslaufsicherheit erzielt wird.

Diese Aufgabe wird erfindungsgemäß durch die kennzeichnenden Merkmale des Anspruchs 1 gelöst.

Die schraubenförmige Nut erzeugt eine ausreichend große Strömung durch die Radial- und Axiallager hindurch bei geringem konstruktiven Aufwand.

Vorzugsweise wird vorgeschlagen, dass je eine schraubenförmige Nut an beiden Enden des Lagergehäuses im jeweiligen Spalt angeordnet ist.

Vorteilhafte Ausgestaltungen der Erfindung sind in der Zeichnung dargestellt und werden im Folgenden näher beschrieben. Es zeigen
- Fig. 1: einen axialen Schnitt durch den inneren Bereich einer Magnetkupplungskreiselpumpe,
- Fig. 2: einen vergrößerten Ausschnitt aus Fig. 1,
- Fig. 3: ein Schaltbild der Sensoren.

Die Kreiselpumpe 1 mit Magnetkupplung weist einen in einer Pumpenkammer sich drehendes Laufrad 2 auf, das auf einem Ende einer Welle 3 befestigt ist. Die Welle 3 trägt eine Wellenhülse 12, die durch zwei Keramik-Radiallager 4, 5 und zwei Keramik-Axiallager 6, 7 gelagert ist, die an der Innenwand eines rohrförmigen Lagergehäuses 8 befestigt sind. Das Lagergehäuse 8 ist an der Wand 11 befestigt, die die Pumpenkammer 9 von dem Innenraum eines Spalttopfes 10 trennt, der an der Trennwand 11 befestigt ist. An der dem Pumpenlaufrad 2 abgewandten Ende trägt die Welle 3 einen inneren topfförmigen Magnetrotor 14. Hierzu ist an der Welle 3 als Befestigungsmittel 15 ein kreisförmiger Boden 16 angeformt, an dessen äußeren Rand ein rohrabschnittförmiger zylindrischer koaxialer Magneträger 17 angeformt ist, an dessen Außenseite die Abtriebsmagnete 18 befestigt sind.

Das Lagergehäuse 8 erstreckt sich somit koaxial in dem Magnetrotor 14, wobei zwischen dem Magnetträger 17 und dem Lagergehäuse 8 ein Ringraum 19 und zwischen dem Magnetträger 17 und dem Spalttopf 10 ein Ringspalt 20 besteht. Außen ist der Spalttopf 10 von einem nicht dargestellten Antriebstopf umgeben, der innen die Antriebsmagnete trägt und über eine koaxiale Welle von einem Elektromotor angetrieben ist.

Innerhalb des rohrförmigen Magnetträgers 17 ist im Boden 16 des inneren Magnetrotors 14 stirnseitig ein insbesondere ringförmiger koaxialer Durchflusskanal (Ringraum) 21 eingebracht, der in Höhe des Ringraums 19 liegt und von zwei bis vier radialen Axialschaufeln 22 durchquert ist, die den Magnetträger 17 am Boden 16 halten. Die Schaufeln sind in regelmäßigen Abständen (Winkeln) am Boden und Magnetträger angeformt und weisen einen Anstellwinkel von 5 bis 15 Grad auf.

Die vorzugsweise drei Schaufeln 22 fördern die durch Eintrittskanäle 23 in den Spaltrohrinnenraum eintretende Flüssigkeit aus dem Ringspalt 20 in den Zwischenraum 24 zwischen Lagergehäuse 8 und Wellenhülse 12, so dass die hierdurch geförderte Flüssigkeit durch die Radial- und Axiallager 4 bis 7 hindurchfließt um danach zur Pumpenkammer zurückzufließen.

Das rohrförmige Lagergehäuse 8 bildet am vom Laufrad 2 abgewandten stirnseitigen Ende einen Ringspalt 25 mit einem inneren Bereich des inneren Magnetrotors bzw. der Befestigungsmittel 15. Hierbei ist auf der Welle 3 oder auf der Wellenhülse 12 ein koaxialer Ring 26 befestigt, in dem das äußere Axiallager 7 einliegt. Die Außenseite des Ringes 26 bildet mit der Innenseite des Lagergehäuses 8 den Ringspalt 25, dessen radiale Breite B1 geringer ist als die radiale Breite B2 des Ringspaltes 20.

In der Innenseite bzw. Innenwand des Lagergehäuses 8 ist im Bereich des Spaltes 25 eine schraubenförmige koaxiale Nut 27 eingebracht, die im Spalt 25 die Flüssigkeit zum Raum 24 fördert. Alternativ oder zusätzlich kann die Nut 27 auch in der Außenwand des Magnetrotors bzw. des Ringes 26 angeordnet sein.

Nahe der Lager 4 bis 7 insbesondere auf der Außenseite des rohrförmigen Lagergehäuses 8 ist zu beiden Enden des Lagergehäuses 8 vorzugsweise zumindest an dem dem Laufrad abgewandten Ende des Lagergehäuses 8 ein Temperatursensor 28 befestigt, der frühzeitig anzeigt, wenn ein Radiallager defekt ist und die Flächen des Spaltes 25 aneinander reiben. Stattdessen oder zusätzlich kann ein Lagerdefekt durch einen Stromaufnahmesensor 29 angezeigt werden, der in oder an der Zuleitung 31 des Elektromotors liegt. Diese Sensoren sind mit einer Warneinrichtung (Hupe Leuchte, Verbindung zur Anlagenüberwachung) 30 verbunden.

## Patentansprüche

1. Kreiselpumpe mit einer zwischen einer Pumpenwelle (3) und einer Antriebswelle angeordneten Magnetkupplung und mit einem Spalttopf (10) im Magnetspalt zwischen dem inneren Magnetrotor (14) der Pumpe und dem äußeren Magnetrotor der Antriebswelle, wobei die Pumpenwelle (3) auf der dem Pumpenlaufrad (2) abgewandten Seite Befestigungsmittel (15) für den inneren Magnetrotor (14) besitzt, **dadurch gekennzeichnet, dass** zwei Axiallager und zwei dazwischen angeordnete Radiallager der Pumpenwelle (3) zwischen einem rohrförmigen, die Pumpenwelle (3) umgebenden Lagergehäuse (8) und einer von der Pumpenwelle (3) getragenen Wellenhülse (12) angeordnet sind, wobei im Inneren des von einer Förderflüssigkeit durchflossenen Spalttopfes (10) der innere Magnetrotor (14) an dem rohrförmigen Lagergehäuse (8) gelagert und zwischen dem Lagergehäuse (8) und dem Spalttopf (10) angeordnet ist, wobei auf der Wellenhülse (12) ein koaxialer Ring (26) befestigt ist, in dem ein vom Pumpenlaufrad abgewandtes Axiallager (7) einliegt, wobei die Außenseite des Ringes (26) mit der Innenseite des Lagergehäuses (8) einen Ringspalt (25) bildet und in dem Ringspalt (25) eine schraubenförmige Nut (27) in der Innenwand des rohrförmigen Lagergehäuses (8) und/oder in der Außenwand des Ringes (26) angeordnet ist, mit der die Förderflüssigkeit durch die Lager (4 - 7) der Pumpenwelle (3) in einen Zwischenraum (24) zwischen Lagergehäuse (8) und Wellenhülse (12) förderbar ist.

2. Kreiselpumpe nach Anspruch 1, **dadurch gekennzeichnet, dass** je eine schraubenförmige Nut (27) an beiden Enden des Lagergehäuses (8) im jeweiligen Spalt (25) angeordnet ist.

## Claims

1. Centrifugal pump with a magnetic coupling arranged between a pump shaft (3) and a drive shaft and with a containment shell (10) in the magnetic gap between the inner magnetic rotor (14) of the pump and the outer magnetic rotor of the drive shaft, in which the pump shaft (3) has means of fastening (15) for the inner magnetic rotor (14) on the side facing away from the pump impeller (2), **characterised in that** two axial bearings of the pump shaft (3) and two radial bearings arranged between them are arranged between a tubular bearing housing (8) surrounding the pump shaft (3) and a shaft sleeve (12) carried by the pump shaft (3), in which inside the containment shell (10), through which a conveying liquid flows, the inner magnetic rotor (14) is supported on the tubular bearing housing (8) and arranged between the bearing housing (8) and the containment shell (10), in which a coaxial ring (26) is fastened on the shaft sleeve (12), in which an axial bearing (7) facing away from the pump impeller is enclosed, in which the outside of the ring (26) forms a ring gap (25) with the inside of the bearing housing (8) and in the ring gap (25) a helical groove (27) is arranged in the inner wall of the tubular bearing housing (8) and/or in the outer wall of the ring (26), with which conveying liquid may be conveyed through the bearings (4 - 7) of the pump shaft (3) into an intermediate area (24) between the bearing housing (8) and the shaft sleeve (12).

2. Centrifugal pump according to claim 1, **characterised in that** a helical groove (27) is arranged at both ends of the bearing housing (8) in each gap (25).

## Revendications

1. Pompe centrifuge, comportant un accouplement magnétique, agencé entre l'arbre (3) de la pompe et un arbre d'entraînement, et comportant un corps creux d'entrefer (10) dans l'entrefer entre le rotor magnétique (14) intérieur de la pompe et le rotor magnétique extérieur de l'arbre d'entraînement, l'arbre (3) de la pompe, sur le côté opposé à la roue mobile (2) de la pompe, étant muni de moyens de fixation (15) pour le rotor magnétique (14) intérieur, **caractérisée en ce que** deux paliers axiaux et deux paliers radiaux, intercalés entre ceux-ci, de l'arbre (3) de la pompe sont disposés entre un carter de paliers (8) tubulaire, entourant l'arbre (3) de la pompe, et un manchon (12) porté par l'arbre (3) de la pompe, sachant qu'à l'intérieur du corps creux d'entrefer (10), traversé par le liquide de transport, le rotor magnétique (14) intérieur est monté sur le carter de paliers (8) tubulaire et est disposé entre le carter de paliers (8) et le corps creux d'entrefer (10), une bague coaxiale (26) étant fixée sur le manchon (12) de l'arbre, dans laquelle est inséré un palier axial (7), détourné de la roue mobile de la pompe, sachant que une fente annulaire (25) est formée entre la face extérieure de la bague (26) et la face intérieure du carter de paliers (8), et, dans ladite fente annulaire (25), une rainure (27) hélicoïdale est agencée dans la paroi intérieure du carter de paliers (8) tubulaire et/ou dans la paroi extérieure de la bague (26), par laquelle le liquide de transport est transporté à travers les paliers (4 - 7) de l'arbre (3) de la pompe dans un intervalle (24) entre le carter de paliers (8) et le manchon (12) de l'arbre.

2. Pompe centrifuge selon la revendication 1, **caractérisée en ce que** respectivement une rainure (27) hélicoïdale est agencée au niveau des deux extrémités du carter de paliers (8) dans la fente (25) respective.
